# FASCICULE DE BREVET EUROPEEN

(11) **EP 1 633 657 B1**
(45) Date de publication et mention de la délivrance du brevet: **20.08.2008**
(21) Numéro de dépôt: 04742690.3
(22) Date de dépôt: 10.05.2004
(51) Int. Cl.: B65D 83/54

(54) **VALVE DOSEUSE DE DISTRIBUTION DE PRODUIT FLUIDE**
DOSIERVENTIL ZUR ABGABE EINES FLÜSSIGEN PRODUKTES
METERING VALVE FOR DISPENSING A FLUID PRODUCT

(30) Priorité: 15.05.2003 FR 0305857
(43) Date de publication de la demande: 15.03.2006
(73) Titulaire: Valois SAS, 27110 Le Neubourg (FR)
(72) Inventeur: PARDONGE, Jean-Marc, F-76520 Les Authieux Sur Port Saint Ouen (FR)
(74) Mandataire: CAPRI
(86) Numéro de dépôt international: PCT/FR2004/001134
(87) Numéro de publication internationale: WO 2004/101394

(56) Documents cités:
- GB-A- 1 201 918
- US-A- 2 980 301
- US-A- 3 176 889
- US-A- 3 269 615
- US-A- 4 506 803

## Description

La présente invention concerne une valve doseuse et un dispositif de distribution de produit fluide comportant une telle valve.

Les valves doseuses sont bien connues dans l'état de la technique, notamment pour distribuer des produits fluides, liquides ou pulvérulents. Le produit est généralement associé à un gaz propulseur et l'actionnement de la valve permet la distribution d'une dose de produit au moyen dudit gaz propulseur. Les valves doseuses comportent généralement un corps de valve définissant une chambre de dosage, la soupape coulissant dans ladite chambre de dosage entre une position de repos et une position de distribution En position de repos de la soupape, celle-ci n'est pas reliée avec l'intérieur de la chambre de dosage, et la chambre de dosage est reliée avec le réservoir de sorte qu'elle peut se remplir, généralement par gravité, avec le produit fluide et le gaz propulseur, pour définir la dose de produit à distribuer lors du prochain actionnement. Lorsque la valve est actionnée, la soupape est enfoncée dans le corps de valve, et le passage entre la chambre de dosage et le réservoir est fermé. Ensuite, lorsque la soupape parvient vers sa position de distribution, la chambre de dosage est reliée à l'orifice de distribution de la soupape, permettant l'expulsion de la dose de produit contenue dans la chambre de dosage, à travers l'orifice de distribution de la soupape. Lorsque l'utilisateur relâche sa pression sur la soupape, celle-ci est ramenée automatiquement vers sa position de repos par un ressort de rappel, et pendant cette opération, la chambre de dosage se remplit à nouveau avec le produit fluide et le gaz propulseur, généralement par gravité lorsque la valve est une valve utilisée en position inversée, c'est-à-dire avec la valve disposée sous le réservoir. Dans les valves doseuses connues, la chambre de dosage est donc à la même pression que le réservoir en position de repos de la valve, puisqu'elle est reliée directement avec celui-ci. Ceci implique des contraintes élevées sur les joints prévus au niveau de la chambre de dosage, et risque de provoquer un retour de produit vers le réservoir pendant le stockage, lorsque la valve est stockée en position droite. Pour éviter de tels retours de produit de la chambre de dosage vers le réservoir pendant le stockage en position droite de la valve, et donc une diminution de la prochaine dose, la soupape comporte généralement des canaux internes de formes complexes, par exemple sous forme de siphon, mais de par la pression existant dans la chambre de dosage, le maintien de la dose, et donc la précision du dosage ne sont pas garantis de manière absolue.

Par ailleurs, dans les valves doseuses connues, le ressort de rappel de la soupape est disposé dans le corps de la valve, généralement au niveau du passage reliant la chambre de dosage ou réservoir. Le ressort est donc en contact avec le produit fluide et le gaz propulseur. Selon le matériau du ressort (généralement du métal) et la nature du produit fluide, ceci peut provoquer une altération dudit produit fluide.

Le brevet US 450 6803 montre un exemple de valve de l'art antérieur, selon le préambule de la revendication 1.

La présente invention a pour but de fournir une valve doseuse qui ne reproduit pas les inconvénients susmentionnés.

Plus particulièrement, la présente invention a pour but de fournir une valve doseuse qui garantit une précision de dosage absolue à chaque actionnement de la valve, ainsi qu'une reproductibilité de dose totale lors de chaque actionnement.

La présente invention a également pour but de fournir une telle valve doseuse dans laquelle la précision du dosage et la reproductibilité de la dose est indépendante de la durée du temps de stockage de la valve entre deux actionnements.

La présente invention a encore pour but de fournir une telle valve évitant tout risque d'altération du produit fluide, y compris en cas de stockage prolongé.

La présente invention a également pour but de fournir une telle valve doseuse qui soit simple et peu coûteuse à fabriquer et à assembler, et fiable d'utilisation.

La présente invention a donc pour objet une valve doseuse de distribution de produit fluide, comportant un corps de valve et une soupape coulissant par rapport audit corps de valve entre une position de repos et une position de distribution, ladite valve comportant une chambre de dosage destinée à contenir la dose de produit expulsée à chaque actionnement, agencée de telle sorte qu'en position de repos de la valve, ladite chambre de dosage est à pression atmosphérique, caractérisée en ce que la valve comporte une chambre de remplissage reliée d'une part à un réservoir de produit fluide et d'autre part à ladite chambre de dosage, le passage entre la chambre de dosage et la chambre de remplissage étant fermé en position de repos et en position de distribution de la valve, ledit passage étant ouvert lorsque la soupape se déplace entre ses positions de repos et de distribution.

Avantageusement, ladite chambre de remplissage est reliée audit réservoir de produit fluide en position de repos de la valve, le passage entre la chambre de remplissage et le réservoir étant fermé lorsque la valve n'est pas en position de repos.

Avantageusement, la chambre de dosage se remplit lorsque la soupape se déplace de sa position de repos vers sa position de distribution.

Avantageusement, ladite soupape comporte un canal de liaison comportant une entrée et une sortie décalée axialement par rapport à ladite entrée, ledit canal de liaison étant entièrement dans la chambre de dosage en position de repos, entièrement dans la chambre de remplissage en position de distribution, et reliant ladite chambre de dosage à ladite chambre de remplissage lorsque la soupape est entre ses positions de repos et de distribution, ladite entrée étant alors disposée dans la chambre de remplissage et ladite sortie étant disposée dans ladite chambre de dosage.

Avantageusement, le produit contenu dans la chambre de dosage est expulsé lorsque la soupape arrive dans sa position de distribution.

Avantageusement, un ressort sollicite la soupape vers sa position de repos, ledit ressort étant disposé hors de tout contact avec ledit produit fluide.

Avantageusement, le corps de valve comporte une chambre de ressort isolée de tout contact avec le produit fluide, la soupape traversant ladite chambre de ressort, le ressort étant disposé dans ladite chambre de ressort autour de ladite soupape.

Avantageusement, la soupape comporte un canal d'expulsion central reliant l'orifice de distribution de la soupape à une ouverture débouchant dans la chambre de dosage en position de distribution de la soupape, ladite ouverture étant isolée de ladite chambre de dosage lorsque la soupape n'est pas en position de distribution.

Avantageusement, le corps de valve comporte une chambre de ressort, une chambre de dosage, et une chambre de remplissage, la chambre de ressort étant séparée de la chambre de dosage par une première paroi transversale, la chambre de dosage étant séparée de la chambre de remplissage par une seconde paroi transversale, et la chambre de remplissage étant séparée du réservoir par une troisième paroi transversale, ladite soupape coulissant à travers lesdites chambres de ressort, de dosage et de remplissage entre ses positions de repos et de remplissage, en traversant de manière étanche lesdites première, seconde et troisième parois transversales.

La présente invention a également pour objet un dispositif de distribution de produit fluide comportant une valve doseuse telle que décrite ci-dessus.

D'autres caractéristiques et avantages de la présente invention apparaîtront plus clairement au cours de la description détaillée suivante d'un mode de réalisation particulier de celle-ci, faite en référence aux dessins joints donnés à titre d'exemples non limitatifs, et sur lesquels
- la figure 1 est une vue schématique en section transversale d'une valve doseuse selon la présente invention, en position de repos de la valve,
- la figure 2 est une vue similaire à celle de la figure 1, dans une position intermédiaire de la valve, entre la position de repos et la position de distribution, et
- la figure 3 est une vue similaire à celles des figures 1 et 2, en position de distribution de la valve.

En référence aux figures, il est représenté une valve doseuse comportant un corps de valve 10. Cette valve est assemblée sur un réservoir (non représenté), qui contient du produit fluide, par exemple liquide ou pulvérulent, généralement associé à du gaz propulseur destiné à permettre la distribution du produit à travers ladite valve. Le corps de valve 10 peut être assemblé sur ledit réservoir (non représenté) au moyen d'une bague ou capsule de fixation, notamment une capsule de sertissage 5, avec de préférence interposition d'un joint de soupape 6 entre le corps de valve 10 et ladite capsule de sertissage 5, et d'un joint de col (non représenté), entre le col du réservoir (non représenté), et ladite capsule de sertissage 5. Dans l'exemple représenté sur les figures, le corps de valve 10 comporte un bord d'extrémité 7 plus épais destiné à être fixé dans ladite capsule de sertissage 5. Eventuellement, en particulier lorsque la valve est destinée à être utilisée en position inversée, comme c'est le cas dans l'exemple représenté sur les figures, le corps de valve 10 peut être associé à une bague de remplissage (non représentée), destinée à remplir au moins partiellement le volume mort entre le col du réservoir et la capsule de sertissage 5, et/ou à limiter le contact entre le produit fluide et le joint de soupape 6.

Selon la présente invention, le corps de valve 10 comporte une chambre de dosage 11 destinée à contenir une dose de produit fluide, cette dose de produit étant distribuée à chaque actionnement de la valve. Selon la présente invention, cette chambre de dosage 11 est à pression atmosphérique, lorsque la valve est en position de repos. En d'autre mot, la chambre de dosage 11 est isolée du réservoir de produit fluide en position de repos de la valve, de sorte qu'aucune surpression n'est exercée sur les joints délimitant ladite chambre de dosage 11 pendant le stockage, et de sorte qu'il n'y a aucun risque que la dose de produit soit diminuée en raison d'un stockage prolongé, puisque pendant ce stockage, la chambre de dosage 11 est vide et ne contient pas de produit fluide. En effet, selon la présente invention, la chambre de dosage 11 ne se remplit qu'au moment où la soupape 20, qui coulisse dans le corps de valve 10, est déplacée de sa position de repos (représenté sur la figure 1) vers sa position de distribution (représenté sur la figure 3). Le remplissage de la chambre de dosage 11 se fait entre lesdites positions de repos et de remplissage, dans la position intermédiaire représentée sur la figure 2. Pour ce faire, la soupape 20 comporte un canal de liaison 15 formant un passage entre la chambre de dosage 11 et une chambre de remplissage 12 prévu dans le corps de valve 10. Ce canal de liaison est fermé en position de repos de la valve, dans laquelle il est disposé entièrement dans la chambre de dosage 11. De même, ce canal 15 est fermé en position de distribution de la valve, dans laquelle il est disposé entièrement dans la chambre de remplissage 12. Ce n'est que dans la position intermédiaire représentée sur la figure 2, que le canal de liaison 15 relie la chambre de remplissage 12 à la chambre de dosage 11. Comme représenté sur la figure, ce canal de liaison 15 peut comporter une entrée 15a et une sortie 15b, ladite entrée 15a étant disposée dans la chambre de remplissage 12 et ladite sortie 15b étant disposée dans la chambre de dosage 11, dans ladite position intermédiaire de la valve. Lorsque la soupape 20 arrive dans la position intermédiaire dans laquelle le canal de liaison 15 relie la chambre de dosage 11 à la chambre de remplissage 12, le remplissage de la chambre de dosage 11 va être très rapide en raison de la différence de pression entre les chambres de dosage et de remplissage. De manière avantageuse, cette différence de pression va décoller le produit actif éventuellement collé sur les parois de la chambre de remplissage 12, ce qui assure une dose complète de produit actif à chaque actionnement de la valve.

De préférence, la chambre de remplissage 12 est reliée au réservoir (non représenté) en position de repos de la valve. Par contre, dès que la soupape 20 est actionnée et qu'elle est donc déplacée axialement à l'intérieur du corps de valve, le passage 16 entre la chambre de remplissage 12 et le réservoir est fermé, isolant ainsi ladite chambre de remplissage 12 dudit réservoir. Avantageusement, le volume de la chambre de remplissage 12 correspond au volume de la chambre de dosage 11, de sorte que lorsque la soupape passe dans la position intermédiaire, la totalité de la chambre de remplissage 12 est vidée dans la chambre de dosage 11, à travers le canal de liaison 15.

De manière connue, la soupape 20 comporte un canal d'expulsion 21 axial débouchant dans un orifice de distribution 22, ledit canal d'expulsion 21 comportant un orifice d'entrée 23. Cet orifice d'entrée 23, généralement radial, est prévu pour déboucher dans la chambre de dosage 11 en position de distribution de la soupape. Ceci signifie que la dose de produit contenu dans la chambre de dosage 11 est expulsée à travers la soupape 20 lorsque celle-ci arrive en position de distribution, qui est représenté sur la figure 3, et qui correspond à la position enfoncée de la soupape 20 à l'intérieur du corps de valve 10. Lorsque la soupape 20 revient de sa position de distribution vers sa position de repos, le canal de liaison 15 repasse par la position intermédiaire dans laquelle il relie la chambre de remplissage 12 à la chambre de dosage 11. Toutefois, pendant cette course de retour, la chambre de remplissage 12 est vide et est isolée du réservoir, de même que la chambre de dosage 11, de sorte que ce passage ne provoque aucune modification de l'état de ces deux chambres, et notamment ne remplit pas la chambre de dosage 11. Ainsi, lorsque la soupape 20 arrive de nouveau vers sa position de repos, la chambre de dosage 11 est toujours à la pression atmosphérique, comme après distribution de la dose lors de l'actionnement précédent. La chambre de dosage 11 est donc à pression atmosphérique en position de repos de la valve. Par contre, lorsque la soupape 20 arrive en position de repos, la chambre de remplissage 12 est de nouveau reliée au réservoir (non représenté) à travers le passage 16, ce qui permet un remplissage de cette chambre de remplissage 12, en particulier par gravité lorsque la valve est utilisée en position inversée.

Avantageusement, le corps de valve 10 comporte également une chambre de ressort 13 dans laquelle est disposé le ressort 25 qui sollicite la soupape 20 vers sa position de repos. Avantageusement, ce ressort 25 est disposé hors de tout contact avec le produit fluide, comme cela est représenté sur les figures. Ceci est obtenu en ce que la chambre de ressort 13 est disposée dans le corps de valve 10 en étant séparée de manière étanche de la chambre de dosage 11, la soupape coulissant de manière étanche dans ladite chambre de ressort 13, et le ressort 25 étant disposé autour de ladite soupape 20 dans cette chambre de ressort 13. Avantageusement, la chambre de ressort 13 est séparée de la chambre de dosage 11 par une première paroi transversale 31, de préférence associée à un joint d'étanchéité contre lequel coulisse ladite soupape 20 de manière étanche. De même, ladite chambre de dosage 11 est séparée de manière étanche de la chambre de remplissage 12 par une seconde paroi transversale 32, également de préférence associée à un joint contre lequel ladite soupape 20 coulisse de manière étanche. Enfin, la chambre de remplissage 12 peut également être avantageusement séparée du réservoir (non représenté) par une troisième paroi transversale 33, également de préférence associée à un joint contre lequel ladite soupape 20 coulisse de manière étanche. Ainsi, la seule liaison entre le réservoir et la chambre de remplissage 12 est réalisée par le passage 16, qui est fermé dès que la soupape 20 n'est plus en position de repos. La seule liaison entre la chambre de remplissage 12 et la chambre de dosage 11 est réalisée au moyen du canal de liaison 15, ce canal de liaison n'étant ouvert que dans la position intermédiaire située entre les positions de repos et de distribution de la soupape 20. Enfin, la chambre de dosage 13 n'est jamais reliée ni à la chambre de dosage 11, ni à la chambre de remplissage 12, ni au réservoir, de sorte que le ressort 25 est complètement isolé de tout contact avec le produit fluide.

Cette mise en oeuvre est particulièrement avantageuse, en ce qu'elle garantit d'une part que la chambre de dosage 11 est à pression atmosphérique en position de repos de la valve, ce qui est particulièrement avantageux notamment lorsque les temps d'utilisation entre deux actionnements de la valve sont relativement longs, et d'autre part que le ressort 25 n'est jamais en contact avec le produit fluide, ce qui évite tout risque d'altération du produit en raison du contact avec ce ressort, généralement réalisé en métal.

Il est à noter que le ressort pourrait aussi être disposé en partie basse du corps de valve, par exemple dans la chambre de remplissage, pour limiter le nombre de joints. Dans ce cas toutefois, il serait en contact avec le produit fluide.

La présente invention permet donc de fournir une valve doseuse particulièrement fiable, qui garantit la reproductibilité parfaite et totale de la dose à chaque actionnement, tout en étant de construction simple et de fonctionnement fiable.

Bien que la présente invention ait été décrite en référence à un mode de réalisation particulier de celle-ci, il est entendu qu'elle n'est pas limitée au mode de réalisation représenté sur les dessins, mais qu'au contraire un homme du métier peut y apporter toutes modifications utiles, sans sortir du cadre de la présente invention, tel que défini par les revendications annexées.

## Revendications

1. Valve doseuse de distribution de produit fluide, comportant un corps de valve (10) et une soupape (20) coulissant par rapport audit corps de valve (10) entre une position de repos et une position de distribution, ladite valve comportant une chambre de dosage (11) destinée à contenir la dose de produit expulsé à chaque actionnement, agencée de telle sorte qu'en position de repos de la valve, ladite chambre de dosage (11) est à pression atmosphérique, **caractérisée en ce que** la valve comporte une chambre de remplissage (12) reliée d'une part à un réservoir de produit fluide et d'autre part à ladite chambre de dosage (11), le passage (15) entre la chambre de dosage (11) et la chambre de remplissage (12) étant fermé en position de repos et en position de distribution de la valve, ledit passage étant ouvert lorsque la soupape (20) se déplace entre ses positions de repos et de distribution.

2. Valve selon la revendications 1, dans laquelle ladite chambre de remplissage (12) est reliée audit réservoir de produit fluide en position de repos de la valve, le passage (16) entre la chambre de remplissage (12) et le réservoir étant fermé lorsque la valve n'est pas en position de repos.

3. Valve selon la revendication 1 ou 2, dans laquelle la chambre de dosage (11) se remplit lorsque la soupape (20) se déplace de sa position de repos vers sa position de distribution.

4. Valve selon l'une quelconque des revendications précédentes, dans laquelle ladite soupape (20) comporte un canal de liaison (15) comportant une entrée (15a) et une sortie (15b) décalée axialement par rapport à ladite entrée (15a), ledit canal de liaison (15) étant entièrement dans la chambre de dosage (11) en position de repos, entièrement dans la chambre de remplissage (12) en position de distribution, et reliant ladite chambre de dosage (11) à ladite chambre de remplissage (12) lorsque la soupape (20) est entre ses positions de repos et de distribution, ladite entrée (15a) étant alors disposée dans la chambre de remplissage (12) et ladite sortie (15b) étant disposée dans ladite chambre de dosage (11).

5. Valve selon l'une quelconque des revendications précédentes, dans laquelle le produit contenu dans la chambre de dosage (11) est expulsé lorsque la soupape (20) arrive dans sa position de distribution.

6. Valve selon l'une quelconque des revendications précédentes, dans laquelle un ressort (25) sollicite la soupape (20) vers sa position de repos, ledit ressort (25) étant disposé hors de tout contact avec ledit produit fluide.

7. Valve selon la revendication 6, dans laquelle le corps de valve (10) comporte une chambre de ressort (13) isolée de tout contact avec le produit fluide, la soupape (20) traversant ladite chambre de ressort (13), le ressort (25) étant disposé dans ladite chambre de ressort (13) autour de ladite soupape (20).

8. Valve selon l'une quelconque des revendications précédentes, dans laquelle la soupape (20) comporte un canal d'expulsion central (21) reliant l'orifice de distribution (22) de la soupape (10) à une ouverture (23) débouchant dans la chambre de dosage (11) en position de distribution de la soupape (20), ladite ouverture (23) étant isolée de ladite chambre de dosage (11) lorsque la soupape (20) n'est pas en position de distribution.

9. Valve selon l'une quelconque des revendications précédentes, dans laquelle le corps de valve (10) comporte une chambre de ressort (13), une chambre de dosage (11), et une chambre de remplissage (12), la chambre de ressort (13) étant séparée de la chambre de dosage (11) par une première paroi transversale (31), la chambre de dosage (11) étant séparée de la chambres de remplissage (12) par une seconde paroi transversale (32), et la chambre de remplissage (12) étant séparée du réservoir par une troisième paroi transversale (33), ladite soupape (20) coulissant à travers lesdites chambres de ressort (13), de dosage (11) et de remplissage (12) entre ses positions de repos et de remplissage, en traversant de manière étanche lesdites première, seconde et troisième parois transversales (31, 32, 33).

10. Dispositif de distribution de produit fluide, **caractérisé en ce qu'**il comporte une valve doseuse selon l'une quelconque des revendications précédentes.

## Claims

1. A metering valve for dispensing a fluid, said metering valve comprising a valve body (10) and a valve member (20) mounted to slide relative to said valve body (10) between a rest position and a dispensing position, said valve further comprising a metering chamber (11) serving to contain the metered quantity or "dose" of fluid discharged each time the valve is actuated, said metering valve being arranged such that, when it is in the rest position, said metering chamber (11) is at atmospheric pressure, **characterized in that** the valve comprises a filling chamber (12) connected firstly to a fluid reservoir and secondly to said metering chamber (11), the passageway (15) between the metering chamber (11) and the filling chamber (12) being closed when the valve is in the rest position and in the dispensing position, said passageway being open when the valve (20) moves between its rest position and its dispensing position.

2. A valve according to claim 1, in which said filling chamber (12) is connected to said fluid reservoir when the valve is in the rest position, the passageway (16) between the filling chamber (12) and the reservoir being closed when the valve is not in the rest position.

3. A valve according to claim 1 or claim 2, in which the metering chamber (11) fills when the valve member (20) moves from its rest position to its dispensing position.

4. A valve according to any preceding claim, in which said valve member (20) is provided with a link channel (15) having an inlet (15a) and an outlet (15b) that is offset axially relative to said inlet (15a), said link channel (15) lying entirely within the metering chamber (11) in the rest position, lying entirely within the filling chamber (12) in the dispensing position, and connecting said metering chamber (11) to said filling chamber (12) when the valve member (20) is between its rest position and its dispensing position, said inlet (15a) then being disposed in the filling chamber (12), and said outlet (15b) being disposed in said metering chamber (11).

5. A valve according to any preceding claim, in which the fluid contained in the metering chamber (11) is discharged when the valve member (20) reaches its dispensing position.

6. A valve according to any preceding claim, in which a spring (25) urges the valve member (20) towards its rest position, said spring (25) being disposed out of any contact with said fluid.

7. A valve according to claim 6, in which the valve body (10) further comprises a spring chamber (13) isolated from any contact with the fluid, the valve member (20) passing through said spring chamber (13), and the spring (25) being disposed in said spring chamber (13) around said valve member (20).

8. A valve according to any preceding claim, in which the valve member (20) is provided with a central discharge channel (21) connecting the dispensing orifice (22) of the valve member (20) to an opening (23) opening that opens out into the metering chamber (11) when the valve member (20) is in the dispensing position, said opening (23) being isolated from said metering chamber (11) when the valve member (20) is not in the dispensing position.

9. A valve according to any preceding claim, in which the valve body (10) comprises a spring chamber (13), a metering chamber (11), and a filling chamber (12), the spring chamber (13) being separated from the metering chamber (11) by a first transverse wall (31), the metering chamber (11) being separated from the filling chamber (12) by a second transverse wall (32), and the filling chamber (12) being separated from the reservoir by a third transverse wall (33), said valve member (20) sliding through said spring chamber (13), said metering chamber (11), and said filling chamber (12) between its rest position and its filling position, by passing in leaktight manner through said first, second, and third transverse walls (31, 32, 33).

10. A fluid dispenser device **characterized in that** it includes a metering valve according to any preceding claim.

## Patentansprüche

1. Dosierventil für die Abgabe eines fluidförmigen Produktes, das einen Ventilkörper (10) und ein Ventilelement (20) umfasst, das bezüglich des Ventilkörpers (10) zwischen einer Ruhelage und einer Abgabestellung gleitet, wobei das Ventil eine Dosierkammer (11) aufweist, die dazu bestimmt ist, die Dosis des Produktes zu enthalten, die bei jeder Betätigung ausgestoßen wird, und wobei die Anordnung in der Weise getroffen ist, dass die Dosierkammer (11) in der Ruhelage des Ventils unter atmosphärischen Druck steht,
**dadurch gekennzeichnet,**
**dass** das Ventil eine Nachfüllkammer (12) umfasst, die einerseits mit einem Behälter für das fluidförmige Produkt und andererseits mit der Dosierkammer (11) verbunden ist, wobei der Durchgang (15) zwischen der Dosierkammer (11) und der Nachfüllkammer (12) in der Ruhelage und in der Abgabestellung des Ventils geschlossen ist, so dass dieser Durchgang nur offen ist, während sich das Ventilelement (20) zwischen seinen Ruhe- und Abgabestellungen verschiebt.

2. Ventil nach Anspruch 1, bei dem die Nachfüllkammer (12) mit dem Behälter für das fluidförmige Produkt in der Ruhelage des Ventils verbunden ist, wobei der Durchgang (16) zwischen der Nachfüllkammer (12) und dem Behälter geschlossen ist, wenn sich das Ventil nicht in seiner Ruhestellung befindet.

3. Ventil nach Anspruch 1 oder 2, bei dem die Dosierkammer (11) sich dann füllt, wenn sich das Ventilelement (20) aus seiner Ruhelage zu seiner Abgabestellung hin verschiebt.

4. Ventil nach einem der vorhergehenden Ansprüche, bei dem das Ventilelement (20) einen Verbindungskanal (15) umfasst, der einen Eingang (15a) und einen Ausgang (15b) aufweist, der bezüglich des Eingangs (15a) axial versetzt ist, wobei sich der Verbindungskanal (15) in der Ruhestellung vollständig innerhalb der Dosierkammer (11) und in der Abgabestellung vollständig in der Nachfüllkammer (12) befindet, und die Dosierkammer (11) mit der Nachfüllkammer (12) verbindet, während sich das Ventilelement (20) zwischen seiner Ruhe- und seiner Abgabestellung befindet, wobei dann der Eingang (15a) in der Nachfüllkammer (12) und der Ausgang (15b) in der Dosierkammer (11) angeordnet ist.

5. Ventil nach einem der vorhergehenden Ansprüche, bei dem das in der Dosierkammer (11) enthaltene Produkt ausgestoßen wird, wenn das Ventilelement (20) in seiner Abgabestellung ankommt.

6. Ventil nach einem der vorhergehenden Ansprüche, bei dem eine Feder (25) das Ventilelement (20) zu seiner Ruhelage hin vorspannt, wobei die Feder (25) so angeordnet ist, dass sie mit dem fluidförmigen Produkt in keinerlei Berührung kommt.

7. Ventil nach Anspruch 6, bei dem der Ventilkörper (10) eine Federkammer (13) umfasst, die gegen jegliche Berührung mit dem fluidförmigen Produkt isoliert ist, wobei das Ventilelement (20) sich durch diese Federkammer (13) hindurch erstreckt und die Feder (25) in dieser Federkammer (13) um das Ventilelement (20) herum angeordnet ist.

8. Ventil nach einem der vorhergehenden Ansprüche, bei dem das Ventilelement (20) einen zentralen Ausstoßkanal (21) aufweist, der die Abgabeöffnung (22) des Ventilelementes (20) mit einer Öffnung (23) verbindet, die in der Abgabestellung des Ventilelementes (20) in die Dosierkammer (11) mündet, wobei die Öffnung (23) von der Dosierkammer (11) isoliert ist, wenn sich das Ventilelement (20) nicht in seiner Abgabestellung befindet.

9. Ventil nach einem der vorhergehenden Ansprüche, bei dem der Ventilkörper (10) eine Federkammer (13), eine Dosierkammer (11) und eine Nachfüllkammer (12) umfasst, wobei durch eine erste quer verlaufenden Wand (31) die Federkammer (13) von der Dosierkammer (11) getrennt ist, durch eine zweite quer verlaufende Wand (32) die Dosierkammer (11) von der Nachfüllkammer (12) getrennt ist und durch eine dritte quer verlaufende Wand (33) die Nachfüllkammer (12) vom Behälter getrennt ist, wobei das Ventilelement (20) durch die Federkammer (13), die Dosierkammer (11) und die Nachfüllkammer (12) hindurch zwischen seinen Ruhe- und seiner Auffüllstellung gleitet und dabei in dichter Weise sich durch die erste, zweite und dritte quer verlaufende Wand (31, 32, 33) hindurch erstreckt.

10. Abgabevorrichtung für ein fluidförmiges Produkt, **dadurch gekennzeichnet, dass** sie ein Dosierventil nach einem der vorhergehenden Ansprüche umfasst.
